# EUROPÄISCHE PATENTSCHRIFT

(11) **EP 2 079 922 B1**
(45) Veröffentlichungstag und Bekanntmachung des Hinweises auf die Patenterteilung: **08.12.2010**
(21) Anmeldenummer: 07788444.3
(22) Anmeldetag: 15.08.2007
(51) Int. Cl.: F02M 47/02, F02M 63/00

(54) **INJEKTOR ZUM EINSPRITZEN VON KRAFTSTOFF**
INJECTOR FOR INJECTING FUEL
INJECTEUR D'INJECTION DE CARBURANT

(30) Priorität: 18.10.2006 DE 102006049050
(43) Veröffentlichungstag der Anmeldung: 22.07.2009
(73) Patentinhaber: Robert Bosch GmbH, 70442 Stuttgart (DE)
(72) Erfinder: EISENMENGER, Nadja, 70469 Stuttgart (DE); MAGEL, Hans-Christoph, 72793 Pfullingen (DE)
(86) Internationale Anmeldenummer: PCT/EP2007/058470
(87) Internationale Veröffentlichungsnummer: WO 2008/046679

(56) Entgegenhaltungen:
- EP-A- 1 043 497
- EP-A- 1 302 653
- WO-A-02/084106
- WO-A-2007/128613
- DE-A1- 19 839 572
- DE-A1- 19 839 581
- GB-A- 2 336 628
- GB-A- 2 350 662

## Beschreibung

### Stand der Technik

Die Erfindung betrifft einen Injektor zum Einspritzen von Kraftstoff in einen Brennraum einer Verbrennungskraftmaschine gemäß dem Oberbegriff des Anspruchs 1.

Zum Einspritzen von Kraftstoff in Brennräume von selbstzündenden Verbrennungskraftmaschinen, insbesondere von direkteinspritzenden Dieselmotoren, werden vermehrt hubgesteuerte Hochdruckspeichersysteme (Common-Rail-Systeme) eingesetzt. Bei hubgesteuerten Hochdruckspeichereinspritzsystemen kann der Einspritzdruck an die Last- und Drehzahl angepasst werden.

Bei hubgesteuerten Kraftstoffinjektoren wird das Einspritzventilglied über einen Servo-Steuerraum angesteuert. Der Druck im Servo-Steuerraum wird über ein Magnetventil mit kugelförmigem Schließelement gesteuert. Dieses ist jedoch nicht druckausgeglichen und benötigt hohe Federkräfte, hohe Magnetschaltkräfte und viel Bauraum. Die Steuerung mit dem Kugelmagnetventil weist starke Einschränkungen bei der Mehrfacheinspritzung auf. Sehr kurze Abstände zwischen Einspritzungen können nicht realisiert werden.

Bei einem druckausgeglichenen Ventilkolben des Steuerventils können kleinere Federkräfte, kleinere Magnetkräfte, kleinere Ventilhübe und somit schnellere Schaltzeiten realisiert werden. Hierdurch kann die Mehrfacheinspritzungsfähigkeit verbessert werden. Druckausgeglichene Steuerventile, wie sie aus WO 02 084 106 A1 bekannt sind, weisen eine hochdruckdichte Führung und einen linienförmigen Dichtsitz auf, der dem Führungsdurchmesser entspricht. Hierdurch ist das Ventil im statischen Zustand druckausgeglichen.

Nachteil der druckausgeglichenen Ventile ist jedoch, dass beim Nadelschließen Schließpreller auftreten können. Zudem ist die Belastung auf die linienförmige Sitzkante beim Schließen des Ventilkolbens sehr groß. Daher tritt Verschleiß auf, der die Funktion beeinträchtigt.

### Vorteile der Erfindung

Ein erfindungsgemäß ausgebildeter Injektor zum Einspritzen von Kraftstoff in einen Brennraum einer Verbrennungskraftmaschine umfasst ein Injektorgehäuse, in dem ein Steuerventil zur Ansteuerung eines Einspritzventilglieds, das mindestens eine Einspritzöffnung freigibt oder verschließt, aufgenommen ist. Das Steuerventil umfasst einen Ventilkolben, durch welchen eine Verbindung aus einem Steuerraum in einen Niederdruckbereich freigebbar oder verschließbar ist. Der Ventilkolben umfasst eine im Wesentlichen ringförmige Sitzfläche, die in einen Flachsitz stellbar ist. Das Steuerventil ist so ausgebildet, dass es druckausgeglichen ist.

Bei einem druckausgeglichenen Steuerventil sind auf der Hochdruckseite außerhalb der Sitzfläche keine oder nur sehr kleine Druckflächen vorhanden. Hierzu wird der Ventilkolben auf der Hochdruckseite in einer Ventilführung geführt. Der Sitzdurchmesser der Sitzfläche, an der der Hochdruck ansteht, entspricht zudem ungefähr dem Führungsdurchmesser.

"Im Wesentlichen ringförmige Sitzfläche" im Sinne der vorliegenden Erfindung bedeutet, dass die Sitzfläche ringförmig ausgebildet sein kann. Weiterhin ist es möglich, dass die Sitzfläche nicht exakt ringförmig ist. So kann die Sitzfläche zum Beispiel kleine Anschliffe aufweisen.

Erfindungsgemäß ist am Ventilkolben eine Schulter ausgebildet, die auf der Hochdruckseite des Ventilkolbens derart angeordnet ist, dass die vom Kraftstoff auf die Schulter ausgeübte Druckkraft die Schließbewegung des Ventilkolbens unterstützt.

Vorteil der ringförmigen Dichtfläche ist, dass hierdurch die Belastung der Dichtfläche beim Nadelschließen reduziert wird und die Anschlagsdämpfung erhöht wird. Hierdurch werden die Prelleigenschaften verbessert, d.h. dass weniger oder sogar gar keine Schließpreller auftreten, wodurch die Mehrfacheinspritzfähigkeit erhöht wird und der Ventilverschleiß reduziert wird. Durch die Dichtfläche kann eine zusätzliche Öffnung der Druckkraft entstehen, die jedoch mit einem druckausgeglichenen Ventilkolben mit derzeit verfügbaren Magnetaktoren beherrschbar bleibt.

Erfindungsgemäß ist die Sitzfläche am Ventilkolben von einer Dämpfungsfläche umschlossen, wobei die Dämpfungsfläche und die Sitzfläche eine Stufe ausbilden, so dass die Dämpfungsfläche bei geschlossenem Steuerventil nicht auf dem Sitz aufliegt. Durch die Dämpfungsfläche wird die Anschlagdämpfung des Ventilkolbens optimiert.

Die Dämpfungsfläche lässt sich fertigungstechnisch auf einfache Weise realisieren, da durch die ringförmige Sitzfläche eine Bezugsfläche für das Abstandsmaß vorhanden ist. Da aufgrund der Sitzfläche der Verschleiß des Ventilsitzes minimiert wurde, ist die Dämpfungsfläche über die Lebensdauer des Injektors stabil zu realisieren.

Im allgemeinen ist das Steuerventil des erfindungsgemäß ausgebildeten Injektors magnetbetätigt. Alternativ ist es auch möglich, dass das Steuerventil zum Beispiel mit eine Piezoaktor betätigt wird.

Zur Steuerung des Drucks auf der Hochdruckseite des Ventilkolbens ist der Hochdruckbereich am Steuerventil über mindestens ein Drosselelement mit einer Kraftstoffhochdruckleitung, über die unter Systemdruck stehender Kraftstoff von einem Hochdruckspeicher zum Injektor strömt, verbunden.

In einer bevorzugten Ausführungsform ist der Sitz, in den die ringförmige Sitzfläche stellbar ist, ein Flachsitz. Durch die Ausbildung des Ventilsitzes als Flachsitz ist eine zweiteilige Bauweise des Ventilkolbens möglich. Hierdurch können die Führung des Ventilkolbens und die ringförmige Sitzfläche in unterschiedlichen Bauteilen gefertigt werden. Dies erlaubt eine gute Bearbeitbarkeit der ringförmigen Sitzflächen und damit eine kostengünstige Fertigung. Wenn anstelle des Flachsitzes z.B. ein Kegelsitz verwendet wird, ist es notwendig, die ringförmige Sitzfläche und die Führung des Ventilkolbens an einem Bauteil auszuführen, da ein flüssigkeitsdichtes Schließen des Steuerventils nur dann möglich ist, wenn die ringförmige Sitzfläche über den gesamten Umfang am Kegelsitz anliegt. Hierzu ist eine exakte Führung des Ventilkolbens erforderlich. Im Unterschied dazu führt eine axiale Verschiebung der ringförmigen Sitzfläche über einen Flachsitz nicht zu einer Undichtigkeit bei geschlossenem Steuerventil.

Um kurze Abstände zwischen einzelnen Einspritzungen erzielen zu können, ist der Ventilkolben vorzugsweise einteilig mit einem Anker des Magnetventils ausgebildet. Hierdurch lässt sich eine geringe bewegte Masse von Anker und Ventilkolben erzielen. Weiterhin ist es bevorzugt, dass der Anker in einem Ankerraum aufgenommen ist, der vom Rücklaufpfad der zur Steuerung des Injektors eingesetzten Kraftstoffmenge entkoppelt ist. Hierdurch ist die Schaltdynamik des Magnetaktors unabhängig von den Rücklaufbedingungen.

Vorteil der am Ventilkolben ausgebildeten Schulter, die auf der Hochdruckseite des Ventilkolbens derart angeordnet ist, dass die vom Kraftstoff auf die Schulter ausgeübte Druckkraft die Schließbewegung des Ventilskolbens unterstützt, ist, dass durch die Schulter eine hydraulische Ventilschließkraft erzeugt wird, die die öffnenden hydraulischen Kräfte aus der ringförmigen Sitzfläche kompensiert. Somit lässt sich ein weiterhin nahezu druckausgeglichcncs Steuerventil darstellen. Zudem kann durch die Schulter das Steuerventil mit einer größeren Dichtfläche ausgeführt werden, wodurch die Dämpfungseigenschaften des Dichtsitzes verbessert werden und der Verschleiß weiter reduziert wird. Weiterhin bildet sich bei geschlossenem Ventilsitz an der Schulter eine hydraulische Schließkraft aus, die ein Wiederöffnen des Ventils verhindert. Hierdurch wird eine optimierte Ventilabstimmung und eine verbesserte Mehrfacheinspritzfähigkeit ermöglicht.

In einer Ausführungsform ist im Ventilkolben eine Durchführung ausgebildet, in der ein Stift aufgenommen ist, der sich mit seiner dem Sitz abgewandten Seite am Injektorgehäuse abstützt und der im Ventilkolben hochdruckdicht geführt ist. Durch den Stift lässt sich der Ventilkolben druckausgeglichen gestalten.

Um trotz der Schulter den Ventilkolben nahezu druckausgeglichen gestalten zu können, beträgt die Querschnittsfläche der Schulter ungefähr 50 % der Querschnittsfläche der ringförmigen Sitzfläche.

Bevorzugt ist die Querschnittsfläche der Durchführung kleiner als die Querschnittsfläche, die vom Außenumfang der ringförmigen Sitzfläche des Ventilkolbens umschlossen wird. Bevorzugt ist der Durchmesser der Führung größer oder gleich dem Innendurchmesser der Sitzfläche und kleiner oder gleich dem Außendurchmesser der Sitzfläche.

In einer alternativen Ausführungsform ist der Ventilkolben in einer Führung geführt, wobei zur Ausbildung der Schulter am Ventilkolben die Querschnittsfläche des Ventilkolbens im Bereich der Führung kleiner ist die Querschnittsfläche, die vom Außenumfang der Sitzfläche umschlossen wird. Hierdurch wird die Schulter am Außenumfang des Ventilkolbens ausgebildet. Damit der Ventilkolben nahezu druckausgeglichen gestaltet werden kann, beträgt die Querschnittsfläche der Schulter ungefähr 50 % der Querschnittsfläche der Sitzfläche.

### Kurze Beschreibung der Zeichnungen

Ausführungsbeispiele der Erfindung sind in den Zeichnungen dargestellt und in der nachfolgenden Beschreibung näher erläutert.

Es zeigen
- Figur 1: einen erfingdungsgemäß ausgebildeten Kraftstoffinjektor in einer ersten Ausfüh- rungsform,
- Figur 2: einen erfingdungsgemäß ausgebildeten Kraftstoffinjektor in einer zweiten Aus- führungsform.

### Ausführungsformen der Erfindung

In Figur 1 ist ein erfindungsgemäß ausgebildeter Kraftstoffinjektor in einer ersten Ausführungsform dargestellt.

Bei einem Injektor 1 zum Einspritzen von Kraftstoff in einen Brennraum 3 einer Verbrennungskraftmaschine ist ein Steuerventil 5 zur Ansteuerung eines Einspritzventilglieds 7 in einem Injektorgehäuse 9 aufgenommen. Zum Einspritzen von Kraftstoff in den Brennraum 3 der Verbrennungskraftmaschine gibt das Einspritzventilglied 7 mindestens eine Einspritzöffnung 11 frei oder verschließt diese. Das Einspritzventilglied 7 ist von einem Düsenraum 13 umschlossen, der über eine Hochdruckleitung 15 mit einer Kraftstoffzuleitung 17 verbunden ist. Die Kraftstoffzuleitung 17 verbindet einen Hochdruckspeicher 19 eines Hochdruckspeichereinspritzsystems (Common-Rail-Systems) mit dem Injektor 1.

Auf der der mindestens einen Einspritzöffnung 11 abgewandten Seite des Einspritzventilglieds 7 schließt sich an das Einspritzventilglied 7 ein Steuerkolben 21 an. Mit einer dem Einspritzventilglied 7 abgewandten Stirnfläche 23 begrenzt der Steuerkolben 21 einen Steuerraum 25. Der Steuerkolben 21 ist in einer Kolbenführung 27 geführt, die in einem Führungselement 29 ausgebildet ist. Das Führungselement 29 ist von einem Druckraum 31 umschlossen, der über die Kraftstoffzuleitung 17 mit dem Hochdruckspeicher 19 verbunden ist. Über ein Drosselelement 33 ist der Druckraum 31 mit dem Steuerraum 25 verbunden.

Über ein zweites Drosselelement 35 kann Kraftstoff aus dem Steuerraum 25 bei geöffnetem Steuerventil 5 in einen Kraftstoffrücklauf 37 strömen. Der Kraftstoffrücklauf 37 ist mit dem Niederdruckbereich des Einspritzsystems verbunden.

Das Steuerventil 5 umfasst einen Ventilkolben 39, an dem eine ringförmige Sitzfläche 41 ausgebildet ist. Um die Verbindung aus dem Steuerraum 25 zum Kraftstoffrücklauf 37 zu verschließen, ist die ringförmige Sitzfläche 41 in einen Sitz 43 stellbar. In der hier dargestellten Ausführungsform ist der Sitz 43 als Flachsitz ausgeführt. Anstelle des Flachsitzes ist es jedoch auch möglich, dass der Sitz 43 als Kegelsitz oder als Kugelsitz ausgebildet ist.

Die ringförmige Sitzfläche 41 am Ventilkolben 39 ist von einer Dämpfungsfläche 45 umschlossen. Die Dämpfungsfläche 45 und die ringförmige Sitzfläche 41 bilden dabei eine Stufc 47 aus, so dass die Dämpfungsfläche 45 bei geschlossenem Steuerventil 5 nicht auf dem Sitz 43 aufliegt.

Im Ventilkolben 39 ist eine Durchführung 49 ausgebildet, in der ein Stift 51 aufgenommen ist. Der Stift 51 stützt sich mit einer Stirnfläche 53 am Injektorgehäuse 9 ab.

In der Durchführung 49 im Ventilkolben 39 ist eine Schulter 55 ausgebildet. Bei einer Durchführung 49 mit kreisförmigem Querschnitt ist der Durchmesser der Durchführung 49 größer als der Innendurchmesser der ringförmigen Sitzfläche 41. Hierdurch ist die Querschnittsfläche der Durchführung größer als die freie Querschnittsfläche der ringförmigen Sitzfläche. Damit der Ventilkolben 39 trotz der Schulter 55 nahezu druckausgeglichen ist, beträgt die Querschnittsfläche der Schulter 55 ungefähr 50 % der Querschnittsfläche der ringförmigen Sitzfläche 41. Bevorzugt ist der Durchmesser der Durchführung 49 kleiner oder gleich dem Außendurchmesser der ringförmigen Sitzfläche 41, so dass die Querschnittsfläche der Durchführung 49 kleiner oder gleich der die Querschnittsfläche ist, die vom Außenumfang der ringförmigen Sitzfläche 41 des Ventilkolbens 39 umschlossen wird.

In der in Figur 1 dargestellten Ausführungsform ist am Ventilkolben 39 einstückig ein Anker 57 des Magnetaktors ausgebildet. Auf der der ringförmigen Sitzfläche 41 abgewandten Seite liegt dem Anker 57 eine Spule 59 des Magnetaktors gegenüber. Die Spule 59 ist zur Verstärkung der Magnetkraft in einem Magnetkern 61 aufgenommen. Der Magnetkern 61 umschließt einen Federraum 63, in dem ein Federelement 65 aufgenommen ist. Das Federelement 65 stützt sich mit einer Seite gegen eine Stirnfläche 67 am Ventilkolben 39 und mit der anderen Seite am Injektorgehäuse 9 ab. Hierbei umschließt das Federelement 65 den Stift 51. Das Federelement 65 ist vorzugsweise eine als Spiralfeder ausgebildete Druckfeder.

Der Steuerkolben 21 ist von einem Ringraum 69 umschlossen. Im Ringraum 69 ist ein zweites Federelement 71 aufgenommen, welches den Steuerkolben 21 umschließt. Das zweite Federelement 71 ist vorzugsweise eine als Spiralfeder ausgebildete Druckfeder. Das zweite Federelement 71 stützt sich mit einer Seite am Führungselement 29 und mit der anderen Seite an einem Ring 73 am Steuerkolben 21 ab. Der Ringraum 69 ist über einen Kanal 75 mit dem Kraftstoffrücklauf 37 verbunden.

Um den Einspritzvorgang zu starten wird die Spule 59 des Magnetaktors bestromt. Hierdurch wird der Anker 57, der mit dem Ventilkolben 39 verbunden ist, von der Spule 59 angezogen. Die ringförmige Sitzfläche 41 hebt sich aus dem Sitz 43 und gibt die Verbindung vom Steuerraum 25 in den Kraftstoffrücklauf 37 frei. Der Druck im Steuerraum 25 sinkt. Auf eine Druckstufe 77 am Einspritzventilglied 7, die in den Düsenraum 13 ragt, wirkt unter Systemdruck stehender Kraftstoff. Aufgrund der Druckkraft auf die Druckstufe 77 werden das Einspritzventilglied 7 und der Steuerkolben 21 in Richtung des Steuerraums 25 bewegt. Das Einspritzventilglied hebt sich so aus seinem Sitz 79 und gibt so die mindestens eine Einspritzöffnung frei.

Um den Einspritzvorgang zu beenden wird die Bestromung der Spule 59 des Magnetaktors beendet. Der Aktor 57 wird nicht weiter durch die Spule 59 angezogen. Mit Hilfe des Federelements 65 wird der Ventilkolben 39 mit der ringförmigen Sitzfläche 41 in seinen Sitz 43 gestellt. Dabei bildet sich an der ringförmigen Sitzfläche 41 ein Druckpolster aus, welches die Bewegung des Ventilkolbens 39 dämpft. Weiterhin wird die Bewegung des Ventilkolbens 39 durch die Dämpfungsfläche 45 gedämpft, an der sich ebenfalls ein Druckpolster ausbildet. Die Bewegung des Ventilkolbens 39 wird so kurz vor dem Schließen des Steuerventils 5 verlangsamt. Ein Aufschlagen der ringförmigen Sitzfläche 41 auf den Sitz 43, welches zu einem Rückschlagen des Ventilkolbens 39 führen könnte, wird so vermieden. Über das Drosselelement 33 strömt Kraftstoff in den Steuerraum 25. Der Druck im Steuerraum 25 steigt an. Hierdurch wird der Steuerkolben 21 in Richtung des Einspritzventilglieds 7 bewegt. Das Einspritzventilglied 7 wird somit in seinen Sitz 79 gestellt und verschließt die mindestens eine Einspritzöffnung 11.

In Figur 2 ist ein erfindungsgemäß ausgebildeter Kraftstoffinjektor in einer zweiten Ausführungsform dargestellt.

Bei dem in Figur 2 dargestellten Injektor 1 ist der Steuerkolben 21 von einem Druckraum 81 umschlossen. Über Freiflächen 83 am Einspritzventilglied 7 ist der Druckraum 81 mit dem Düsenraum 13 verbunden. In der hier dargestellten Ausführungsform sind der Steuerkolben 21 und das Einspritzventilglied 7 einstückig ausgebildet. Der Steuerkolben 21 ist von einer Dichthülse 85 umschlossen. Die Dichthülse 85 grenzt den Steuerraum 25 gegen den Druckraum 81 ab. Hierzu ist die Dichthülse 85 mit einer Beißkante 87 gegen ein Ventilstück 89 gestellt, wobei das Ventilstück 89 den Steuerraum 25 auf der dem Steuerkolben 21 gegenüberliegenden Seite begrenzt. Der Steuerraum 25 ist über das Drosselelement 33 mit dem Druckraum 81 verbunden. Das Drosselelement 33 ist dabei in der Dichthülse 85 ausgebildet.

Über das zweite Drosselelement 35 ist der Steuerraum 25 mit einem Ventilraum 91 verbunden, der den Ventilkolben 39 umschließt. Bei geöffnetem Steuerventil 5 ist der Steuerraum 91 mit dem Kraftstoffrücklauf 37 verbunden. Auch bei der in Figur 2 dargestellten Ausführungsform ist am Steuerkolben 39 die Dämpfungsfläche 45 ausgebildet. Zur Unterstützung der Schließbewegung des Ventilkolbens 39 ist am Ventilkolben 39 eine Schulter 93 ausgebildet. Bei kreisförmigem Querschnitt wird die Schulter 93 dadurch gebildet, dass der Außendurchmesser der ringförmigen Sitzfläche 41 größer ist als der Außendurchmesser eines Führungsabschnitts 95, mit dem der Ventilkolben 39 in einer Führung 97 geführt ist. Damit der Ventilkolben 39 nahezu druckausgeglichen ist, beträgt auch bei der in Figur 2 dargestellten Ausführungsform die Querschnittsfläche der Schulter 93 ungefähr 50 % der Querschnittsfläche der ringförmigen Sitzfläche 41. Bei kreisförmigem Querschnitt des Ventilkolbens 39 ist hierzu der Durchmesser des Führungsabschnitts 97 kleiner oder gleich dem Außendurchmesser der ringförmigen Sitzfläche 41. Gleichzeitig ist der Durchmesser des Führungsabschnitts 195 vorzugsweise größer oder gleich dem Innendurchmesser der ringförmigen Sitzfläche 41.

In der dargestellten Ausführungsform ist der Anker 57 in einem Ankerraum 99 aufgenommen, um die Schaltdynamik des Steuerventils 5 unabhängig von den Rücklaufbedingungen aus dem Ventilraum 91 zu machen. Hierzu ist der Ankerraum 99 vom Rücklauf aus dem Ventilraum 91 entkoppelt. Dies erfolgt dadurch, dass der Ankerraum 99 nicht mit dem Ventilraum 91 sondern über einen Kanal 101 direkt mit dem Kraftstoffrücklauf 37 verbunden ist.

Die Funktionsweise des in Figur 2 dargestellten Kraftstoffinjektors entspricht der Funktionsweise des in Figur 1 dargestellten Kraftstoffinjektors.

## Patentansprüche

1. Injektor zum Einspritzen von Kraftstoff in einen Brennraum (3) einer Verbrennungskraftmaschine, mit einem Injektorgehäuse (9), in dem ein Steuerventil (5) zur Ansteuerung eines Einspritzventilgliedes (7), das mindestens eine Einspritzöffnung (11) freigibt oder verschließt, aufgenommen ist, wobei das Steuerventil (5) einen Ventilkolben (39) umfasst, durch welchen eine Verbindung aus einem Steuerraum (25) in einen Kraftstoffrücklauf (37) freigebbar oder verschließbar ist, wobei der Ventilkolben (39) eine ringförmige Sitzfläche (41) umfasst, die in einen Sitz (43) stellbar ist und wobei das Steuerventil (5) so ausgebildet ist, dass es druckausgeglichen ist und am Ventilkolben (39) eine Schulter (55; 93) ausgebildet ist, die auf der Hochdruckseite des Ventilkolbens (39) derart angeordnet ist, dass die vom Kraftstoff auf die Schulter (55; 93) ausgeübte Druckkraft die Schließbewegung des Ventilkolbens (39) unterstützt, wobei im Ventilkolben (39) eine Durchführung (49) ausgebildet ist, in der die Schulter (55; 93) des Ventilkolbens angeordnet ist und in der ein Stift (51) aufgenommen ist, der sich mit seiner dem Sitz (43) abgewandten Seite am Injektorgehäuse (9) abstützt und der im Ventilkolben (39) hochdruckdicht geführt ist, wobei die Querschnittsfläche der Durchführung (49) kleiner ist als als die Querschnittsfläche, die vom Außenumfang der Sitzfläche (41) des Ventilkolbens (39) umschlossen wird, **dadurch gekennzeichnet, dass** die Sitzfläche (41) am Ventilkolben (39) von einer Dämpfungsfläche (45) umschlossen ist, wobei die Dämpfungsfläche (45) und die Sitzfläche (41) eine Stufe (47) ausbilden, so dass die Dämpfungsfläche (45) bei geschlossenem Steuerventil (5) nicht auf dem Sitz (43) aufliegt.

2. Injektor nach Anspruch 1 , **dadurch gekennzeichnet, dass** das Steuerventil (5) magnetbetätigt ist.

3. Injektor nach Anspruch 1, **dadurch gekennzeichnet, dass** der Hochdruckbereich am Steuerventil (5) über mindestenes ein Drosselelement (33) mit einer Kraftstoffzuleitung (17), über die unter Systemdruck stehender Kraftstoff von einem Hochdruckspeicher (19) zum Injektor (1) strömt, verbunden ist.

4. Injektor nach Anspruch 1 , **dadurch gekennzeichnet, dass** der Sitz (43), in den die ringförmige Sitzfläche (41) stellbar ist, ein Flachsitz ist.

5. Injektor nach Anspruch 1, **dadurch gekennzeichnet, dass** die Querschnittsfläche der Schulter (55) ungefähr 50 % der Querschnittsfläche der ringförmigen Sitzfläche (41) beträgt.

## Claims

1. Injector for injecting fuel into a combustion chamber (3) of an internal combustion engine, having an injector housing (9) in which is held a control valve (5) for actuating an injection valve member (7) which opens up or closes off at least one injection opening (11), with the control valve (5) comprising a valve piston (39) by means of which a connection from a control chamber (25) into a fuel return line (37) can be opened up or closed off, with the valve piston (39) comprising an annular seat surface (41) which can be placed into a seat (43), and with the control valve (5) being of pressure-balanced design and with a shoulder (55; 93) being formed on the valve piston (39), which shoulder (55; 93) is arranged on the high-pressure side of the valve piston (39) in such a way that the pressure force exerted on the shoulder (55; 93) by the fuel assists the closing movement of the valve piston (39), with a leadthrough (49) being formed in the valve piston (39), in which leadthrough (49) is arranged the shoulder (55; 93) of the valve piston and in which leadthrough (49) is held a pin (51) which is supported, with its side remote from the seat (43), on the injector housing and is guided in a high-pressure-tight manner in the valve piston (39), with the cross-sectional area of the leadthrough (49) being smaller than the cross-sectional area surrounded by the outer circumference of the seat surface (41) of the valve piston (39), **characterized in that** the seat surface (41) on the valve piston (39) is surrounded by a damping surface (45), with the damping surface (45) and the seat surface (41) forming a step (47) such that the damping surface (45) does not rest on the seat (43) when the control valve (5) is closed.

2. Injector according to Claim 1, **characterized in that** the control valve (5) is magnet-actuated.

3. Injector according to Claim 1, **characterized in that** the high-pressure region on the control valve (5) is connected via at least one throttle element (33) to a fuel supply line (17) via which fuel at system pressure flows from a high-pressure accumulator (19) to the injector (1).

4. Injector according to Claim 1, **characterized in that** the seat (43) into which the annular seat surface (41) can be placed is a flat seat.

5. Injector according to Claim 1, **characterized in that** the cross-sectional area of the shoulder (55) amounts to approximately 50% of the cross-sectional area of the annular seat surface (41).

## Revendications

1. Injecteur pour l'injection de carburant dans une chambre de combustion (3) d'un moteur à combustion interne, comprenant un boîtier d'injecteur (9), dans lequel est reçue une soupape de commande (5) pour la commande d'un organe de soupape d'injection (7), qui ouvre ou ferme au moins une ouverture d'injection (11), la soupape de commande (5) présentant un piston de soupape (39), qui permet d'ouvrir ou de fermer une connexion entre un espace de commande (25) et un retour de carburant (37), le piston de soupape (39) comprenant une surface de siège annulaire (41), qui peut être placée dans un siège (43) et la soupape de commande (5) étant réalisée de telle sorte qu'elle soit équilibrée en pression et un épaulement (55 ; 93) étant réalisé sur le piston de soupape (39), lequel est disposé sur le côté haute pression du piston de soupape (39) de telle sorte que la force de pression exercée par le carburant sur l'épaulement (55; 93) supporte le mouvement de fermeture du piston de soupape (39), un passage (49) étant réalisé dans le piston de soupape (39), l'épaulement (55 ; 93) du piston de soupape étant disposé dans ce passage et une goupille (51) étant reçue dans ce passage, laquelle s'appuie avec son côté opposé au siège (43) contre le boîtier d'injecteur (9) et est guidée de manière étanche à la haute pression dans le piston de soupape (39), la surface en section transversale du passage (49) étant plus petite que la surface en section transversale qui est entourée par la périphérie extérieure de la surface de siège (41) du piston de soupape (39), **caractérisé en ce que** la surface de siège (41) sur le piston de soupape (39) est entourée par une surface d'amortissement (45), la surface d'amortissement (45) et la surface de siège (41) constituant un étage (47), de sorte que la surface d'amortissement (45) ne s'applique pas sur le siège (43) lorsque la soupape de commande (5) est fermée.

2. Injecteur selon la revendication 1, **caractérisé en ce que** la soupape de commande (5) est commandée magnétiquement.

3. Injecteur selon la revendication 1, **caractérisé en ce que** la région de haute pression au niveau de la soupape de commande (5) est connectée par le biais d'au moins un élément d'étranglement (33) à une conduite d'amenée de carburant (17) par le biais de laquelle du carburant soumis à la pression du système s'écoule depuis un accumulateur haute pression (19) jusqu'à l'injecteur (1).

4. Injecteur selon la revendication 1, **caractérisé en ce que** le siège (43), dans lequel la surface de siège annulaire (41) peut être posée, est un siège plat.

5. Injecteur selon la revendication 1, **caractérisé en ce que** la surface en section transversale de l'épaulement (55) vaut environ 50% de la surface en section transversale de la surface de siège annulaire (41).
